# FASCICULE DE BREVET EUROPEEN

(11) **EP 3 467 190 B1**
(45) Date de publication et mention de la délivrance du brevet: **10.08.2022**
(21) Numéro de dépôt: 18198088.9
(22) Date de dépôt: 02.10.2018
(51) Int. Cl.: D06F 73/00, D06F 75/12, D06F 87/00

(54) **TÊTE DE DÉFROISSAGE COMPRENANT UNE CHAMBRE INTERNE POURVUE DE CANAUX D'EXPULSION DE VAPEUR**
ENTKNITTERUNGSKOPF, DER EINE INNENKAMMER UMFASST, DIE MIT DAMPFAUSSTOSSKANÄLEN AUSGESTATTET IST
CREASE REMOVAL HEAD HAVING AN INTERNAL CHAMBER WITH STEAM DISCHARGE CHANNELS

(30) Priorité: 05.10.2017 FR 1759362
(43) Date de publication de la demande: 10.04.2019
(73) Titulaire: SEB S.A., 69130 Ecully (FR)
(72) Inventeur: JAVIT, Maxime, 21000 Dijon (FR); JAVELLE, Valentin, 38121 Chonas l'Amballan (FR)
(74) Mandataire: SEB Développement

(56) Documents cités:
- EP-A1- 1 923 499
- EP-A1- 2 251 482
- EP-A1- 2 610 404
- WO-A1-2017/108440
- CN-A- 105 463 816
- US-A1- 2015 252 518

## Description

La présente invention se rapporte à une tête de défroissage d'un appareil de défroissage à la vapeur.

Par exemple, US 2015/0252518 A1 divulgue une tête de défroissage d'un appareil de défroissage à la vapeur.

De façon connue, un appareil de défroissage à la vapeur comporte une unité de base destinée à produire un flux de vapeur, et une tête de défroissage reliée à l'unité de base par un conduit de vapeur dans lequel la vapeur produite par l'unité de base s'échappe librement vers la tête de défroissage, la tête de défroissage comportant une partie arrière formant une poignée de préhension et une partie avant comportant une paroi frontale comprenant une face de traitement destinée à venir en regard d'un vêtement à défroisser et munie de plusieurs trous de sortie de vapeur au travers desquels le flux de vapeur provenant de l'unité de base est diffusé.

Lors de l'utilisation d'une telle tête de défroissage, des gouttes d'eau entraînées par le flux de vapeur généré par l'unité de base, sont susceptibles d'être projetées ou captées par capillarité à travers l'au moins un trou de sortie de vapeur et donc de tâcher le vêtement ou le linge à défroisser.

La présente invention vise à remédier à cet inconvénient.

Le problème technique à la base de l'invention consiste notamment à fournir une tête de défroissage qui soit de structure simple et économique, tout en permettant de limiter le risque de projection ou de captation par capillarité de gouttes d'eau sur un vêtement ou un linge à défroisser.

A cet effet, la présente invention concerne une tête de défroissage comportant un circuit de distribution de vapeur et une paroi frontale munie d'une face de traitement destinée à venir en regard d'un vêtement à défroisser, la face de traitement comprenant au moins un trou de sortie de vapeur, le circuit de distribution de vapeur comportant un canal d'admission comprenant un orifice d'entrée destiné à être connecté à un conduit de vapeur, caractérisée en ce que le circuit de distribution de vapeur comporte en outre une chambre interne et en ce que le canal d'admission comporte un orifice de sortie débouchant dans la chambre interne, la chambre interne comprenant un orifice d'évacuation de condensat communiquant avec un circuit de retour de condensat débouchant dans le conduit de vapeur ou dans le canal d'admission.

Une telle configuration de la tête de défroissage, et plus particulièrement la présence d'un orifice d'évacuation de condensat dans la chambre interne, permet d'évacuer, à l'extérieur de la chambre interne, les condensats qui se seraient formés dans la chambre interne, et donc de limiter les risques de projection et/ou de captation par capillarité de gouttes d'eau à travers l'au moins un trou de sortie de vapeur. En effet, une telle évacuation des condensats évite que le flux de vapeur circulant dans la chambre interne ne se charge en gouttelettes d'eau et que ces gouttelettes d'eau soient expulsées par l'au moins un trou de sortie de vapeur.

En outre, le fait que le circuit de retour de condensat débouche dans le conduit de vapeur ou dans le canal d'admission, permet par un dispositif simple et économique à mettre en oeuvre, de rediriger les condensats, évacués hors de la chambre interne, dans le conduit de vapeur de sorte que les condensats glissent par gravité le long du conduit de vapeur, et retombent dans le générateur de vapeur de l'unité de base où ils seront ensuite re-vaporisés. En particulier, grâce à cette solution, le conduit de vapeur est utilisé pour ramener les condensats vers le générateur de vapeur et il n'est pas nécessaire de faire appel à un circuit de retour de condensats spécifique, et dédié à cette seule fonction, coûteux à mettre en œuvre.

De plus, la configuration du circuit de retour de condensat permet d'éviter toute manipulation additionnelle d'un utilisateur pour vidanger la chambre interne ou un quelconque collecteur relié à la chambre interne et dont la tête de défroissage pourrait être pourvue.

Ainsi, la tête de défroissage selon l'invention présente l'avantage d'être simple et économique à réaliser, tout en limitant grandement les risques de projection de gouttes d'eau sur un vêtement ou un linge à défroisser.

La tête de défroissage peut en outre présenter une ou plusieurs des caractéristiques suivantes, prises seules ou en combinaison.

Selon un mode de réalisation de l'invention, l'orifice de sortie débouche dans la chambre interne à un emplacement adapté pour que la trajectoire des gouttes d'eau entraînées par le flux de vapeur, et projetées dans la chambre interne au niveau de l'orifice de sortie, ne passe pas par l'au moins un trou de sortie de vapeur.

Selon un mode de réalisation de l'invention, l'orifice d'évacuation de condensat est disposé à un endroit vers lequel l'eau présente dans la chambre interne s'écoule naturellement par gravité lorsque la tête de défroissage est orientée dans une position usuelle d'utilisation.

Selon un mode de réalisation de l'invention, la face de traitement est plane et comporte un contour de forme générale triangulaire.

Selon un mode de réalisation de l'invention, le canal d'admission présente une section de passage constante. Cette configuration du canal d'admission permet d'assurer une vitesse constante de la vapeur tout au long de son parcours dans le canal d'admission, lui évitant de refroidir par détente dans un espace plus vaste.

Selon un mode de réalisation de l'invention, le canal d'admission présente une section de passage circulaire au niveau de l'orifice d'entrée et une section de passage aplatie au niveau de l'orifice de sortie.

Selon un mode de réalisation de l'invention, le canal d'admission présente un coude à 90° en amont de l'orifice de sortie. La présence d'un tel coude induit une accélération du flux de vapeur s'écoulant dans le canal d'admission, et favorise donc la séparation des gouttes d'eau qui sont entraînées par le flux de vapeur, du flux de vapeur. Ces gouttes d'eau séparées sont plus particulièrement projetées sur une paroi extérieure du coude, et sont ensuite soufflées par le flux de vapeur le long de la paroi frontale et à l'opposé de l'orifice de sortie.

Selon un mode de réalisation de l'invention, le coude présente un rayon de courbure interne compris entre 3,5 et 4,5 mm et un rayon de courbure externe compris entre 9 et 11 mm. Avantageusement, le coude présente un rayon de courbure interne de 4 mm et un rayon de courbure externe de 10 mm.

Selon un mode de réalisation de l'invention, la chambre interne comporte une première chambre de diffusion ménagée entre une face interne de la paroi frontale et une première face d'une paroi de séparation s'étendant à l'intérieur de la chambre interne, et une deuxième chambre de diffusion délimitée en partie par une deuxième face de la paroi de séparation opposée à la première face de la paroi de séparation, la deuxième chambre de diffusion étant en communication avec la première chambre de diffusion.

Selon un mode de réalisation de l'invention, l'orifice de sortie débouche dans la chambre interne tangentiellement à la paroi frontale de sorte que la vapeur sortant de l'orifice de sortie s'écoule le long de la paroi frontale.

Selon un mode de réalisation de l'invention, l'orifice de sortie débouche dans une partie supérieure de la chambre interne, et préférence au voisinage du sommet de la chambre interne.

Selon un mode de réalisation de l'invention, l'orifice de sortie débouche dans la première chambre de diffusion, et par exemple au voisinage du sommet de la première chambre de diffusion.

Selon un mode de réalisation de l'invention, la chambre interne comporte des canaux d'expulsion de vapeur s'étendant transversalement à la paroi frontale et communiquant avec l'au moins un trou de sortie de vapeur de sorte que la vapeur présente dans la chambre interne s'échappe à travers les canaux d'expulsion de vapeur et en direction de l'au moins un trou de sortie de vapeur. Une telle configuration des canaux d'expulsion de vapeur requiert une circulation de la vapeur dans la chambre interne avant que cette dernière ne puisse pénétrer dans les canaux d'expulsion de vapeur, ce qui favorise une séparation d'au moins une partie des gouttes d'eau entraînées par la vapeur, du flux de vapeur, et limite ainsi les risques de projections de gouttes d'eau par l'au moins un trou de sortie de vapeur.

Selon un mode de réalisation de l'invention, la première chambre de diffusion est traversée par les canaux d'expulsion de vapeur, les canaux d'expulsion de vapeur faisant saillie de la face interne de la paroi frontale et débouchant dans la deuxième chambre de diffusion. Une telle configuration des canaux d'expulsion de vapeur implique un écoulement de la vapeur entrant dans la chambre interne autour des canaux d'expulsion de vapeur et donc un réchauffement de ces derniers, avant que la vapeur ne s'échappe à l'extérieur de la tête de défroissage via les canaux d'expulsion de vapeur et l'au moins un trou de sortie de vapeur. Or, un tel réchauffement des canaux d'expulsion de vapeur limite grandement la condensation de gouttes d'eau sur les parois internes des canaux d'expulsion de vapeur, et ainsi la projection de gouttes d'eau à travers l'au moins un trou de sortie de vapeur.

Selon un mode de réalisation de l'invention, les canaux d'expulsion de vapeur s'étendent sensiblement perpendiculairement à la paroi frontale.

Selon un mode de réalisation de l'invention, la surface externe de chaque canal d'expulsion de vapeur comporte des nervures, de préférence longitudinales, de sorte à augmenter la surface d'échange thermique entre la vapeur et ledit canal d'expulsion de vapeur. La surface externe de chaque canal d'expulsion de vapeur peut par exemple être crénelée.

Selon un mode de réalisation de l'invention, la face de traitement comprend plusieurs trous de sortie de vapeur, et chaque canal d'expulsion de vapeur coïncide avec un trou de sortie de vapeur respectif.

Selon un mode de réalisation de l'invention, les canaux d'expulsion de vapeur présentent une section de passage cumulée correspondant sensiblement à la section de passage du canal d'admission.

Selon un mode de réalisation de l'invention, chaque canal d'expulsion de vapeur a une section de passage qui est oblongue et qui présente une largeur diminuant à l'opposé de l'orifice de sortie.

Selon un mode de réalisation de l'invention, chaque canal d'expulsion de vapeur a une section de passage en forme de goutte d'eau pointant à l'opposé de l'orifice de sortie, et par exemple pointant vers le bas.

Selon un mode de réalisation de l'invention, chaque canal d'expulsion de vapeur comporte une nervure de barrage qui fait saillie à l'intérieur dudit canal d'expulsion de vapeur et qui forme un barrage s'opposant à l'écoulement de gouttelettes d'eau le long dudit canal d'expulsion de vapeur en direction de l'au moins un trou de sortie de vapeur. Ces dispositions participent encore à empêcher la projection de gouttelettes d'eau par l'au moins un trou de sortie de vapeur.

Avantageusement, la nervure de barrage de chaque canal d'expulsion de vapeur est disposée sensiblement au niveau d'une extrémité du canal d'expulsion de vapeur respectif tournée vers l'au moins un trou de sortie de vapeur.

Selon un mode de réalisation de l'invention, chaque canal d'expulsion de vapeur comporte une ouverture inférieure débouchant dans la chambre interne, et de préférence dans la première chambre de diffusion. Ces dispositions permettent l'évacuation des quelques condensats éventuellement formés dans chaque canal d'expulsion de vapeur vers la chambre interne, ce qui limite encore les risques que des gouttelettes d'eau soient projetées à l'extérieur de la tête de défroissage via l'au moins un trou de sortie de vapeur.

Selon un mode de réalisation de l'invention, l'orifice d'évacuation de condensat est disposé à la base de la chambre interne.

Selon un mode de réalisation de l'invention, la chambre interne comprend une paroi inférieure comportant l'orifice d'évacuation de condensat. L'orifice d'évacuation de condensat est par exemple disposé dans une portion centrale de la paroi inférieure de la chambre interne.

Selon un mode de réalisation de l'invention, la paroi inférieure est courbée. Ces dispositions favorisent encore une séparation d'au moins une partie des gouttes d'eau entraînées par la vapeur s'écoulant dans la chambre interne, du flux de vapeur, et limitent encore les risques de projections de gouttes d'eau par l'au moins un trou de sortie de vapeur. En effet, les gouttelettes d'eau les plus grosses transportées par la vapeur restent collées contre la surface courbe sous l'effet de la force centrifuge.

Selon un mode de réalisation de l'invention, le circuit de retour de condensat comporte une cavité de stockage de condensat ménagée dans la tête de défroissage, avantageusement sous la paroi inférieure de la chambre interne.

Selon un mode de réalisation de l'invention, la cavité de stockage de condensat est agencée de telle sorte que, lorsque la tête de défroissage est inclinée par rapport à l'horizontale, une paroi de la cavité de stockage de condensat empêche un écoulement des condensats contenus dans la cavité de stockage de condensat dans la chambre interne.

Selon un mode de réalisation de l'invention, les canaux d'expulsion de vapeur sont situés à distance de l'orifice d'évacuation de condensat, et avantageusement de la cavité de stockage de condensat.

Selon un mode de réalisation de l'invention, la première chambre de diffusion présente une section de passage diminuant progressivement selon la direction de circulation de la vapeur dans la première chambre de diffusion. Ces dispositions permettent d'accélérer la vapeur s'écoulant dans la première chambre de diffusion, et donc de favoriser le soufflage des condensats à l'opposé de l'orifice d'entrée, et en particulier vers l'orifice d'évacuation de condensat.

Selon un mode de réalisation de l'invention, l'orifice d'évacuation de condensat débouche dans la cavité de stockage de condensat.

Selon un mode de réalisation de l'invention, le circuit de retour de condensat comporte un canal de retour comprenant une première portion d'extrémité reliée fluidiquement à l'orifice d'évacuation de condensat, et une deuxième portion d'extrémité opposée à la première portion d'extrémité et faisant saillie dans le conduit de vapeur ou dans le canal d'admission, par exemple de plusieurs millimètres. Ces dispositions permettent notamment d'empêcher tout condensat qui s'écoulerait le long de la paroi interne du canal d'admission en direction de l'orifice d'entrée du canal d'admission ou le long de la paroi interne du conduit de vapeur en direction du générateur de vapeur, de pénétrer dans le canal de retour et de le remplir.

Selon un mode de réalisation de l'invention, la deuxième portion d'extrémité du canal de retour fait saillie dans le canal d'admission à proximité de l'orifice d'entrée du canal d'admission.

Avantageusement, la deuxième portion d'extrémité du canal de retour est biseautée. Ces dispositions permettent de diriger le liquide s'écoulant dans le canal de retour vers la pointe de ce dernier et donc d'aider au désengorgement du canal de retour. De plus, cette forme biseautée du canal de retour permet de faciliter le passage du flux de vapeur, s'écoulant dans le canal d'admission, de part et d'autre de cet obstacle. Le fait que le canal de retour soit biseauté permet également d'éviter en partie que de la vapeur pénètre dans le canal de retour lors du premier passage de vapeur dans la tête de défroissage (lors d'un fonctionnement classique, la présence d'eau dans le canal de retour empêche la vapeur de remonter dans celui-ci).

Selon un mode de réalisation de l'invention, le canal de retour est configuré pour être incliné par rapport à l'horizontale lorsque la paroi frontale s'étend sensiblement verticalement. Ces dispositions favorisent un écoulement des condensats contenus dans la cavité de stockage de condensat vers le conduit de vapeur ou le canal d'admission, et évident donc une accumulation de condensats dans la cavité de cavité de stockage de condensat.

Selon un mode de réalisation de l'invention, le canal de retour présente une section de passage sensiblement constante.

Selon un mode de réalisation de l'invention, la première portion d'extrémité du canal de retour débouche dans la cavité de stockage de condensat.

Selon un mode de réalisation de l'invention, la tête de défroissage comporte un corps principal délimitant au moins en partie la chambre interne, et une semelle rapportée sur le corps principal et comportant la paroi frontale. La semelle peut en outre comporter les canaux d'expulsion de vapeur. Avantageusement, la semelle est monobloc et est en manière plastique.

Selon un mode de réalisation de l'invention, la semelle comporte en outre la paroi de séparation.

Selon un mode de réalisation de l'invention, le corps principal comporte une surface de butée contre laquelle prend appui la paroi de séparation.

Selon un mode de réalisation de l'invention, la tête de défroissage comporte un orifice de nettoyage débouchant dans la cavité de stockage de condensat, et la paroi frontale ferme de manière amovible l'orifice de nettoyage.

Selon un mode de réalisation de l'invention, le corps principal comporte une cavité interne et une ouverture d'accès débouchant dans la cavité interne, la paroi frontale fermant, de préférence de manière amovible, l'ouverture d'accès. Avantageusement, la chambre interne est délimitée par les parois internes de la cavité interne et la paroi frontale.

Selon un mode de réalisation de l'invention, le canal d'admission comporte au moins une nervure de guidage s'étendant sur au moins une partie de la longueur du canal d'admission et configurée pour guider la vapeur s'écoulant dans le canal d'admission.

La présente invention concerne en outre un appareil de défroissage comprenant une unité de base pourvue d'un générateur de vapeur et une tête de défroissage telles que précédemment décrites.

L'invention sera mieux comprise à l'aide de la description qui suit en référence aux dessins schématiques annexés représentant, à titre d'exemples non limitatifs, plusieurs formes d'exécution de cette tête de défroissage.
- la figure 1 est une vue en perspective d'un appareil de défroissage à la vapeur selon un premier mode de réalisation de l'invention ;
- la figure 2 est une vue en perspective d'une tête de défroissage appartenant à l'appareil de défroissage de la figure 1 ;
- la figure 3 est une vue en coupe longitudinale de la tête de défroissage de la figure 2 ;
- la figure 4 est une vue éclatée en perspective de la tête de défroissage de la figure 2 ;
- la figure 5 est une vue de dessus d'une semelle de la tête de défroissage de la figure 2 ;
- la figure 6 est une vue en perspective de la semelle de la figure 5 ;
- la figure 7 est une vue en coupe en perspective de la semelle de la figure 5 ;
- la figure 8 est une vue éclatée en perspective d'une tête de défroissage selon un deuxième mode de réalisation de l'invention.

On notera que dans ce document, les termes "inférieur", "supérieur", "avant", et "arrière" employés pour décrire l'appareil de défroissage font référence à cet appareil de défroissage lorsqu'une semelle de ce dernier s'étend verticalement et est en conditions normales d'usage.

Les figures 1 à 7 représentent un appareil de défroissage 2 selon un premier mode de réalisation de l'invention.

L'appareil de défroissage 2 comprend une unité de base 3 pourvue d'un réservoir de liquide 4 et d'un générateur de vapeur 5, et une tête de défroissage 6 reliée par un conduit de vapeur 7, par exemple flexible, à l'unité de base 3, de telle sorte que la vapeur produite par le générateur de vapeur 5 s'échappe librement vers la tête de défroissage 6 via le conduit de vapeur 7.

Comme montré plus particulièrement sur les figures 2 et 3, la tête de défroissage 6 comporte une partie arrière 8 formant une poignée de préhension, et une partie avant 9 comprenant une paroi frontale 10 munie d'une face interne 11 et d'une face de traitement 12 destinée à venir en regard d'un vêtement à défroisser comportant au moins un trou de sortie de vapeur 13. Selon le mode de réalisation représenté sur les figures 1 à 7, la face de traitement 12 est munie d'une pluralité de trous de sortie de vapeur 13, et présente un contour de forme générale triangulaire, avec des bords courbes. De façon avantageuse, la face de traitement 12 est plane.

Selon le mode de réalisation représenté sur les figures 1 à 7, la partie arrière 8 et la partie avant 9 de la tête de défroissage 6 sont constituées par l'assemblage d'un corps principal 14 en matière plastique, et d'une semelle 15, également en matière plastique, qui comporte la paroi frontale 10 et qui est rapportée par exemple par vissage, ou par tout autre moyen de fixation, sur le corps principal 14.

La tête de défroissage 6 comporte en outre un circuit de distribution de vapeur 16 comportant un canal d'admission 17 comprenant un orifice d'entrée 18 relié au conduit de vapeur 7, et un orifice de sortie 19. Le circuit de distribution de vapeur 16 comporte en outre une chambre interne 21 dans laquelle débouche l'orifice de sortie 19. Avantageusement, l'orifice de sortie 19 débouche dans la chambre interne 21 tangentiellement à la paroi frontale 10, et de préférence au voisinage du sommet de la chambre interne 21, de sorte que la vapeur provenant du conduit de vapeur 7 et sortant de l'orifice de sortie 19 s'écoule le long de la paroi frontale 10. Le canal d'admission 17 présente de façon avantageuse une section de passage constante, qui est par exemple circulaire au niveau de l'orifice d'entrée 18 et qui est par exemple aplatie au niveau de l'orifice de sortie 19.

Selon le mode de réalisation représenté sur les figures 1 à 7, le canal d'admission 17 présente un coude 22 qui est à 90° et qui est situé en amont de l'orifice de sortie 19. Le coude 22 peut par exemple présenter un rayon de courbure interne d'environ 4 mm et un rayon de courbure externe d'environ 10 mm.

Comme montré plus particulièrement sur la figure 3, la chambre interne 21 comporte une première chambre de diffusion 23 ménagée entre la face interne 11 de la paroi frontale 10 et une première face 24.1 d'une paroi de séparation 24 s'étendant à l'intérieur de la chambre interne 21, et une deuxième chambre de diffusion 25 en communication avec la première chambre de diffusion 23 et délimitée en partie par une deuxième face 24.2 de la paroi de séparation 24 opposée à la première face 24.1 de la paroi de séparation 24. Selon le mode de réalisation représenté sur les figures 1 à 7, l'orifice de sortie 19 débouche dans la première chambre de diffusion 23, et la première chambre de diffusion 23 présente une section de passage diminuant progressivement selon la direction de circulation de la vapeur dans la première chambre de diffusion 23. Avantageusement, le corps principal 14 comporte une surface de butée 26 (voir la figure 4) contre laquelle prend appui la paroi de séparation 24, et la paroi de séparation 24 s'étend sensiblement parallèlement à la paroi frontale 10.

Selon le mode de réalisation représenté sur les figures 1 à 7, la chambre interne 21 est délimitée par les parois internes d'une cavité interne 27 ménagée dans le corps principal 14 et par la face interne de la paroi frontale 10. Le corps principal 14 peut éventuellement comporter une ouverture d'accès 28 qui débouche dans la cavité interne 27, et qui est fermée, de préférence de manière amovible, par la paroi frontale 10.

Comme montré sur les figures 3, 5 et 6, la chambre interne 21 comporte des canaux d'expulsion de vapeur 29 s'étendant transversalement à la paroi frontale 10, et avantageusement perpendiculairement à la paroi frontale, et communiquant avec les trous de sortie de vapeur 13, de sorte que la vapeur présente dans la chambre interne 21 s'échappe à travers les canaux d'expulsion de vapeur 29 et en direction des trous de sortie de vapeur 13. Avantageusement, la première chambre de diffusion 23 est traversée par les canaux d'expulsion de vapeur 29, et les canaux d'expulsion de vapeur 29 font saillie de la face interne de la paroi frontale 10 et débouchent dans la deuxième chambre de diffusion 25. De façon avantageuse, les canaux d'expulsion de vapeur 29 présentent une section de passage cumulée correspondant sensiblement à la section de passage du canal d'admission 17.

Selon le mode de réalisation représenté sur les figures 1 à 7, chaque canal d'expulsion de vapeur 29 coïncide avec un trou de sortie de vapeur 13 respectif, et la semelle 15 comporte les canaux d'expulsion de vapeur 29 et la paroi de séparation 24.

Chaque canal d'expulsion de vapeur 29 a de préférence une section de passage qui est oblongue et qui présente une largeur diminuant à l'opposé de l'orifice de sortie 19, et plus particulièrement vers le bas. Ces dispositions favorisent une redirection des quelques gouttelettes d'eau éventuellement condensées sur les parois internes de chaque canal d'expulsion de vapeur 29 vers une partie inférieure de ce dernier.

Selon le mode de réalisation représenté sur les figures 1 à 7, chaque canal d'expulsion de vapeur 29 comporte une nervure de barrage 31 qui fait saillie à l'intérieur du canal d'expulsion de vapeur 29 respectif, en étant avantageusement inclinée vers l'intérieur de la chambre interne 21, et qui forme un barrage s'opposant à l'écoulement de gouttelettes d'eau le long du canal d'expulsion de vapeur 29 respectif en direction des trous de sortie de vapeur 13, et plus particulièrement du trou de sortie de vapeur 13 respectif.

Comme montré sur la figure 6, chaque canal d'expulsion de vapeur 29 comporte une ouverture inférieure 32 débouchant dans la chambre interne 21, et de préférence dans la première chambre de diffusion 23. En outre, comme montré sur la figure 5, la surface externe de chaque canal d'expulsion de vapeur 29 comporte avantageusement des nervures, de préférence longitudinales, de sorte à augmenter la surface d'échange thermique entre la vapeur circulant dans la première chambre de diffusion 23 et ledit canal d'expulsion de vapeur 29. La surface externe de chaque canal d'expulsion de vapeur 29 peut par exemple être crénelée.

Comme montré plus particulièrement sur la figure 3, la chambre interne 21 comporte également un orifice d'évacuation de condensat 33 communiquant avec un circuit de retour de condensat 34. De façon avantageuse, la chambre interne 21 comprend une paroi inférieure 35, par exemple courbée, dans laquelle est ménagé l'orifice d'évacuation de condensat 33.

Le circuit de retour de condensat 34 comporte avantageusement une cavité de stockage de condensat 36 ménagée dans la tête de défroissage 6 et, par exemple dans le corps principal 14. La cavité de stockage de condensat 36 est plus particulièrement disposée sous la paroi inférieure 35 courbée de la chambre interne 21, et l'orifice d'évacuation de condensat 33 débouche dans la cavité de stockage de condensat 36. Avantageusement, la tête de défroissage 6 comporte un orifice de nettoyage 37 (voir la figure 4) débouchant dans la cavité de stockage de condensat 36, et la paroi frontale 10 ferme de manière amovible et étanche l'orifice de nettoyage 37.

Selon le mode de réalisation représenté sur les figures 1 à 7, le circuit de retour de condensat 34 comporte en outre un canal de retour 38 comprenant une première portion d'extrémité 38.1 débouchant dans la cavité de stockage de condensat 36, et une deuxième portion d'extrémité 38.2 opposée à la première portion d'extrémité 38.1 et débouchant dans le canal d'admission 17, par exemple à proximité de l'orifice d'entrée 18 du canal d'admission 17. La deuxième portion d'extrémité 38.2 du canal de retour 38 peut par exemple être biseautée et faire saillie de plusieurs millimètres dans le canal d'admission 17. Cependant, selon une variante de réalisation de l'invention non représentée sur les figures, la deuxième portion d'extrémité 38.2 pourrait déboucher dans le conduit de vapeur 7.

Comme montré plus particulièrement sur la figure 3, le canal de retour 38 est configuré pour être incliné par rapport à l'horizontale lorsque la paroi frontale 10 s'étend sensiblement verticalement. Le canal de retour 38 peut avantageusement présenter une section de passage sensiblement constante.

Le fonctionnement de l'appareil de défroissage 2 ainsi réalisé va maintenant être décrit.

Lorsqu'un utilisateur souhaite défroisser un vêtement, il remplit le réservoir de liquide 4 de l'unité de base 3 avec par exemple de l'eau, puis appui sur un bouton de mise en marche de l'appareil de défroissage 2. Le générateur de vapeur 5 est alors alimenté électriquement de manière à générer de la vapeur qui s'échappe du générateur de vapeur 5 en direction de l'orifice d'entrée 18 du canal d'admission 17. La vapeur provenant du générateur de vapeur 5 s'écoule alors le long du canal d'admission 17, pénètre dans la chambre interne 21 via l'orifice de sortie 19 et est répartie sur une partie importante de la largeur de la face interne de la paroi frontale 10, du fait que le canal d'admission 17 présente une section de passage aplatie au niveau de l'orifice de sortie 19. Puis, la vapeur ayant pénétré dans la chambre interne 21 s'écoule en direction de la base de la chambre interne 21 et autour des canaux d'expulsion de vapeur 29, de manière à réchauffer ces derniers, avant d'être redirigée vers la deuxième chambre de diffusion 25 par la paroi inférieure 35 de la chambre interne 21. Enfin, la vapeur s'écoule à travers les canaux d'expulsion de vapeur 29 et est diffusée à l'extérieur de la tête de défroissage 6, au travers des trous de sortie de vapeur 13.

La présence du coude 22 en amont de l'orifice de sortie 19 induit une accélération du flux de vapeur s'écoulant dans le canal d'admission 17, et favorise donc la séparation des gouttes d'eau qui sont entraînées par le flux de vapeur, du flux de vapeur, tandis que la configuration de l'orifice de sortie 19 assure un soufflage, par le flux de vapeur, des gouttes d'eau séparées le long de la paroi frontale 10 et en direction de l'orifice d'évacuation de condensat 33, où ces dernières sont évacuées dans la cavité de stockage de condensat 36.

En outre, la forme des canaux d'expulsion de vapeur 29 et le fait que ces derniers comportent des ouvertures inférieures 32 permettent aux condensats éventuellement formés dans les canaux d'expulsion de vapeur 29 (une telle formation étant limitée du fait du chauffage préalable des canaux d'expulsion de vapeur 29 par la vapeur s'écoulant dans la première chambre de diffusion 23) de tomber par gravité dans la chambre interne 21 et d'être évacués hors de cette dernière via l'orifice d'évacuation de condensat 33.

Les condensats contenus dans la cavité de stockage de condensat 36 sont alors redirigés vers le conduit de vapeur 7, via le canal de retour 38, de sorte que les condensats glissent par gravité le long du conduit de vapeur 7, et retombent dans le générateur de vapeur 5 de l'unité de base 3 où ils seront ensuite re-vaporisés.

La figure 8 représente une tête de défroissage 6 selon un deuxième mode de réalisation de l'invention dans lequel le circuit de retour de condensat 34 comporte un raccord 39 prévu sur la tête de défroissage 6 et relié à la cavité de stockage de condensat 36, le raccord 39 étant destiné à être raccordé à un conduit de retour relié à l'unité de base 3, et par exemple au générateur de vapeur 5, et dans lequel le canal d'admission 17 comporte au moins une nervure de guidage 41 s'étendant le long du canal d'admission 17 et configurée pour guider la vapeur s'écoulant dans le canal d'admission 17. Avantageusement, le canal d'admission 17 comporte une pluralité de nervures de guidage 41 s'étendant le long du canal d'admission 17.

Bien entendu, l"invention n'est nullement limitée aux modes de réalisation décrits et illustrés qui n'ont été donnés qu'à titre d'exemples.

## Revendications

1. Tête de défroissage (6) comportant un circuit de distribution de vapeur (16) et une paroi frontale (10) munie d'une face de traitement (12) destinée à venir en regard d'un vêtement à défroisser, la face de traitement (12) comprenant au moins un trou de sortie de vapeur (13), le circuit de distribution de vapeur (16) comportant un canal d'admission (17) comprenant un orifice d'entrée (18) destiné à être connecté à un conduit de vapeur (7), le circuit de distribution de vapeur (16) comportant en outre une chambre interne (21), le canal d'admission (17) comportant un orifice de sortie (19) débouchant dans la chambre interne (21), la chambre interne (21) comprenant un orifice d'évacuation de condensat (33) communiquant avec un circuit de retour de condensat (34), **caractérisée en ce que** le circuit de retour de condensat (34) débouche dans le conduit de vapeur (7) ou dans le canal d'admission (17).

2. Tête de défroissage (6) selon la revendication 1, dans laquelle le canal d'admission (17) présente une section de passage constante.

3. Tête de défroissage (6) selon la revendication 1 ou 2, dans laquelle le canal d'admission (17) présente une section de passage circulaire au niveau de l'orifice d'entrée (18) et une section de passage aplatie au niveau de l'orifice de sortie (19).

4. Tête de défroissage (6) selon l'une quelconque des revendications 1 à 3, dans laquelle le canal d'admission (17) présente un coude (22) à 90° en amont de l'orifice de sortie (19).

5. Tête de défroissage (6) selon la revendication 4, dans laquelle le coude (22) présente un rayon de courbure interne compris entre 3,5 et 4,5 mm et un rayon de courbure externe compris entre 9 et 11 mm.

6. Tête de défroissage (6) selon l'une quelconque des revendications 1 à 5, dans laquelle l'orifice de sortie (19) débouche dans la chambre interne (21) tangentiellement à la paroi frontale (10), de sorte que la vapeur sortant de l'orifice de sortie (19) s'écoule le long de la paroi frontale (10).

7. Tête de défroissage (6) selon l'une quelconque des revendications 1 à 6, dans laquelle l'orifice de sortie (19) débouche dans une partie supérieure de la chambre interne (21).

8. Tête de défroissage (6) selon l'une quelconque des revendications 1 à 7, dans laquelle la chambre interne (21) comporte une première chambre de diffusion (23) ménagée entre une face interne (11) de la paroi frontale (10) et une première face (24.1) d'une paroi de séparation (24) s'étendant à l'intérieur de la chambre interne (21), et une deuxième chambre de diffusion (25) délimitée en partie par une deuxième face (24.2) de la paroi de séparation (24) opposée à la première face (24.1) de la paroi de séparation (24), la deuxième chambre de diffusion (25) étant en communication avec la première chambre de diffusion (23).

9. Tête de défroissage (6) selon la revendication 8, dans laquelle la première chambre de diffusion (23) présente une section de passage diminuant progressivement selon la direction de circulation de la vapeur dans la première chambre de diffusion (23).

10. Tête de défroissage (6) selon l'une quelconque des revendications 1 à 9, dans laquelle la chambre interne (21) comporte des canaux d'expulsion de vapeur (29) s'étendant transversalement à la paroi frontale (10) et communiquant avec l'au moins un trou de sortie de vapeur (13) de sorte que la vapeur présente dans la chambre interne (21) s'échappe à travers les canaux d'expulsion de vapeur (29) et en direction de l'au moins un trou de sortie de vapeur (13).

11. Tête de défroissage (6) selon la revendication 10 en combinaison avec la revendication 8, dans laquelle la première chambre de diffusion (23) est traversée par les canaux d'expulsion de vapeur (29), les canaux d'expulsion de vapeur (29) faisant saillie de la face interne de la paroi frontale (10) et débouchant dans la deuxième chambre de diffusion (25).

12. Tête de défroissage (6) selon la revendication 10 ou 11, dans laquelle la face de traitement (12) comprend plusieurs trous de sortie de vapeur (13), et chaque canal d'expulsion de vapeur (29) coïncide avec un trou de sortie de vapeur (13) respectif.

13. Tête de défroissage (6) selon l'une quelconque des revendications 10 à 12, dans laquelle les canaux d'expulsion de vapeur (29) présentent une section de passage cumulée correspondant sensiblement à la section de passage du canal d'admission (17).

14. Tête de défroissage (6) selon l'une quelconque des revendications 10 à 13, dans laquelle chaque canal d'expulsion de vapeur (29) comporte une nervure de barrage (31) qui fait saillie à l'intérieur dudit canal d'expulsion de vapeur (29) et qui forme un barrage s'opposant à l'écoulement de gouttelettes d'eau le long dudit canal d'expulsion de vapeur (29) en direction de l'au moins un trou de sortie de vapeur (13).

15. Tête de défroissage (6) selon l'une quelconque des revendications 1 à 14, dans laquelle la chambre interne (21) comprend une paroi inférieure (35) comportant l'orifice d'évacuation de condensat (33).

16. Tête de défroissage (6) selon la revendication 15, dans laquelle la paroi inférieure (35) est courbée.

17. Tête de défroissage (6) selon l'une quelconque des revendications 1 à 16, dans laquelle le circuit de retour de condensat (34) comporte une cavité de stockage de condensat (36) ménagée dans la tête de défroissage (6).

18. Tête de défroissage (6) selon l'une quelconque des revendications 1 à 17, dans laquelle le circuit de retour de condensat (34) comporte un canal de retour (38) comprenant une première portion d'extrémité (38.1) reliée fluidiquement à l'orifice d'évacuation de condensat (33), et une deuxième portion d'extrémité (38.2) opposée à la première portion d'extrémité (38.1) et faisant saillie dans le conduit de vapeur (7) ou dans le canal d'admission (17).

19. Tête de défroissage (6) selon l'une quelconque des revendications 1 à 18, laquelle comporte un corps principal (14) délimitant au moins en partie la chambre interne (21), et une semelle (15) rapportée sur le corps principal (14) et comportant la paroi frontale (10).

20. Appareil de défroissage (2) comprenant une unité de base (3) pourvue d'un générateur de vapeur (5), et une tête de défroissage (6) selon l'une quelconque des revendications précédentes.

## Patentansprüche

1. Entknitterungskopf (6), der einen Dampfverteilungskreis (16) und eine vordere Wand (10) umfasst, die mit einer Behandlungsfläche (12) versehen ist, die dazu bestimmt ist, gegenüber ein zu entknitterndes Kleidungsstück gebracht zu werden, wobei die Behandlungsfläche (12) mindestens ein Dampfausgangsloch (13) umfasst, wobei der Dampfverteilungskreis (16) einen Einlasskanal (17) umfasst, der eine Eingangsöffnung (18) umfasst, die dazu bestimmt ist, mit einer Dampfleitung (7) verbunden zu werden, wobei der Dampfverteilungskreis (16) weiter eine Innenkammer (21) umfasst, wobei der Einlasskanal (17) eine Ausgangsöffnung (19) umfasst, die in die Innenkammer (21) mündet, wobei die Innenkammer (21) eine Kondensat-Austragsöffnung (33) umfasst, die mit einem Kondensat-Rückführungskreis (34) verbunden ist, **dadurch gekennzeichnet, dass** der Kondensat-Rückführungskreis (34) in die Dampfleitung (7) oder in den Einlasskanal (17) mündet.

2. Entknitterungskopf (6) nach Anspruch 1 wobei der Einlasskanal (17) einen konstanten Durchgangsquerschnitt aufweist.

3. Entknitterungskopf (6) nach Anspruch 1 oder 2, wobei der Einlasskanal (17) einen kreisförmigen Durchgangsquerschnitt im Bereich der Eingangsöffnung (18) und einen abgeflachten Durchgangsquerschnitt im Bereich der Ausgangsöffnung (19) aufweist.

4. Entknitterungskopf (6) nach einem der Ansprüche 1 bis 3, wobei der Einlasskanal (17) ein Knie (22) mit 90° stromaufwärts der Ausgangsöffnung (19) aufweist.

5. Entknitterungskopf (6) nach Anspruch 4, wobei das Knie (22) einen inneren Krümmungsradius im Bereich zwischen 3,5 und 4,5 mm und einen äußeren Krümmungsradius im Bereich zwischen 9 und 11 mm aufweist.

6. Entknitterungskopf (6) nach einem der Ansprüche 1 bis 5, wobei die Ausgangsöffnung (19) tangential zur Vorderwand (10) in die Innenkammer (21) mündet, sodass der aus der Ausgangsöffnung (19) austretende Dampf entlang der vorderen Wand (10) strömt.

7. Entknitterungskopf (6) nach einem der Ansprüche 1 bis 6, wobei die Ausgangsöffnung (19) in einen oberen Teil der Innenkammer (21) mündet.

8. Entknitterungskopf (6) nach einem der Ansprüche 1 bis 7, wobei die Innenkammer (21) eine erste Diffusionskammer (23) umfasst, die zwischen einer Innenfläche (11) der vorderen Wand (10) und einer ersten Fläche (24.1) einer Trennwand (24) eingerichtet ist, die sich im Inneren der Innenkammer (21) erstreckt, und eine zweite Diffusionskammer (25), die teilweise durch eine zweite Fläche (24.2) der Trennwand (24), gegenüber der ersten Fläche (24.1) der Trennwand (24) begrenzt wird, wobei die zweite Diffusionskammer (25) mit der ersten Diffusionskammer (23) verbunden ist.

9. Entknitterungskopf (6) nach Anspruch 8, wobei die erste Diffusionskammer (23) einen in der Zirkulationsrichtung des Dampfes in der ersten Diffusionskammer (23) zunehmend abnehmenden Durchgangsquerschnitt aufweist.

10. Entknitterungskopf (6) nach einem der Ansprüche 1 bis 9, wobei die Innenkammer (21) Dampfausstoßkanäle (29) umfasst, die sich quer zur vorderen Wand (10) erstrecken, und mit dem mindestens einen Dampfausgangsloch (13) verbunden sind, sodass der in der Innenkammer (21) vorhandene Dampf durch die Dampfausstoßkanäle (29) hindurch, und in Richtung des mindestens einen Dampfausgangsloches (13) entweicht.

11. Entknitterungskopf (6) nach Anspruch 10 in Verbindung mit Anspruch 8, wobei die erste Diffusionskammer (23) von den Dampfausstoßkanälen (29) durchquert wird, wobei die Dampfausstoßkanäle (29) aus der Innenfläche der vorderen Wand (10) hervorstehen und in die zweite Diffusionskammer (25) münden.

12. Entknitterungskopf (6) nach Anspruch 10 oder 11, wobei die Behandlungsfläche (12) mehrere Dampfausgangslöcher (13) umfasst, und jeder Dampfausstoßkanal (29) mit einem jeweiligen Dampfausgangsloch (13) übereinstimmt.

13. Entknitterungskopf (6) nach einem der Ansprüche 10 bis 12, wobei die Dampfausstoßkanäle (29) einen kumulierten Durchgangsquerschnitt aufweisen, der im Wesentlichen dem Durchgangsquerschnitt des Einlasskanals (17) entspricht.

14. Entknitterungskopf (6) nach einem der Ansprüche 10 bis 13, wobei jeder Dampfausstoßkanal (29) eine Sperrrippe (31) umfasst, die im Inneren des Dampfausstoßkanals (29) hervorsteht und die eine Sperre bildet, die sich der Strömung von Wassertröpfchen entlang des Dampfausstoßkanals (29) in Richtung des mindestens einen Dampfausgangsloches (13) entgegenstellt.

15. Entknitterungskopf (6) nach einem der Ansprüche 1 bis 14, wobei die Innenkammer (21) eine untere Wand (35) umfasst, die die Kondensat-Austragsöffnung (33) umfasst.

16. Entknitterungskopf (6) nach Anspruch 15, wobei die untere Wand (35) gekrümmt ist.

17. Entknitterungskopf (6) nach einem der Ansprüche 1 bis 16, wobei der Kondensat-Rückführungskreis (34) einen Kondensat-Sammelhohlraum (36) umfasst, der in dem Entknitterungskopf (6) eingerichtet ist.

18. Entknitterungskopf (6) nach einem der Ansprüche 1 bis 17, wobei der Kondensat-Rückführungskreis (34) einen Rückführungskanal (38) umfasst, der einen ersten Endabschnitt (38.1) umfasst, der fluidisch an die Kondensat-Austragsöffnung (33) angeschlossen ist, und einen zweiten Endabschnitt (38.2) gegenüber dem ersten Endabschnitt (38.1) und in der Dampfleitung (7) oder in dem Einlasskanal (17) vorstehend.

19. Entknitterungskopf (6) nach einem der Ansprüche 1 bis 18, welcher einen Hauptkörper (14) umfasst, der mindestens teilweise die Innenkammer (21) begrenzt, und eine Sohle (15), die am Hauptkörper (14) beigebracht ist, und die vordere Wand (10) umfasst.

20. Entknitterungseinrichtung (2), die eine Basiseinheit (3) umfasst, die mit einem Dampfgenerator (5) und einem Entknitterungskopf (6) nach einem der vorstehenden Ansprüche versehen ist.

## Claims

1. Straightening head (6) comprising a steam distribution circuit (16) and a front wall (10) provided with a treatment face (12) intended to face a garment to be straightened, the treatment face (12) comprising at least one steam outlet hole (13), the steam distribution circuit (16) comprising an inlet channel (17) comprising an inlet port (18) intended to be connected to a steam duct (7), the steam distribution circuit (16) further comprising an internal chamber (21), the inlet channel (17) comprising an outlet port (19) opening into the internal chamber (21), the internal chamber (21) comprising a condensate drainage port (33) communicating with a condensate return circuit (34), **characterised in that** the condensate return circuit (34) opens into the steam duct (7) or into the inlet channel (17).

2. Straightening head (6) according to claim 1, wherein the inlet channel (17) has a constant cross-sectional area.

3. Straightening head (6) according to claim 1 or 2, wherein the inlet channel (17) has a circular cross-sectional area at the inlet port (18) and a flattened cross-sectional area at the outlet port (19).

4. Straightening head (6) according to any of claims 1 to 3, wherein the inlet channel (17) has a 90° bend (22) upstream of the outlet port (19).

5. Straightening head (6) according to claim 4, wherein the bend (22) has an internal radius of curvature of between 3.5 and 4.5 mm and an external radius of curvature of between 9 and 11 mm.

6. Straightening head (6) according to any of claims 1 to 5, wherein the outlet port (19) opens into the internal chamber (21) tangentially to the front wall (10), such that the steam exiting the outlet port (19) flows along the front wall (10).

7. Straightening head (6) according to any of claims 1 to 6, wherein the outlet port (19) opens into an upper portion of the internal chamber (21).

8. Straightening head (6) according to any of claims 1 to 7, wherein the internal chamber (21) comprises a first diffusion chamber (23) provided between an internal face (11) of the front wall (10) and a first face (24.1) of a partition wall (24) extending within the internal chamber (21), and a second diffusion chamber (25) delimited in part by a second face (24.2) of the partition wall (24) opposite the first face (24.1) of the partition wall (24), the second diffusion chamber (25) being in communication with the first diffusion chamber (23).

9. Straightening head (6) according to claim 8, wherein the first diffusion chamber (23) has a cross-sectional area which gradually decreases in the direction of flow of the steam in the first diffusion chamber (23).

10. Straightening head (6) according to any of claims 1 to 9, wherein the internal chamber (21) comprises steam discharge channels (29) extending transversely to the front wall (10) and communicating with the at least one steam outlet hole (13) such that the steam present in the internal chamber (21) escapes through the steam discharge channels (29) and towards the at least one steam outlet hole (13).

11. Straightening head (6) according to claim 10 in combination with claim 8, wherein the first diffusion chamber (23) is penetrated by the steam discharge channels (29), the steam discharge channels (29) projecting from the internal face of the front wall (10) and opening into the second diffusion chamber (25).

12. Straightening head (6) according to claim 10 or 11, wherein the treatment face (12) comprises a plurality of steam outlet holes (13), and each steam discharge channel (29) coincides with a respective steam outlet hole (13).

13. Straightening head (6) according to any of claims 10 to 12, wherein the steam discharge channels (29) have a cumulative cross-sectional area corresponding substantially to the cross-sectional area of the inlet channel (17).

14. Straightening head (6) according to any of claims 10 to 13, wherein each steam discharge channel (29) comprises a barrier rib (31) which projects inside said steam discharge channel (29) and which forms a barrier against the flow of water droplets along said steam discharge channel (29) towards the at least one steam outlet hole (13).

15. Straightening head (6) according to any of claims 1 to 14, wherein the internal chamber (21) comprises a lower wall (35) comprising the condensate drainage port (33).

16. Straightening head (6) according to claim 15, wherein the lower wall (35) is curved.

17. Straightening head (6) according to any of claims 1 to 16, wherein the condensate return circuit (34) comprises a condensate storage cavity (36) provided in the straightening head (6).

18. Straightening head (6) according to any of claims 1 to 17, wherein the condensate return circuit (34) comprises a return channel (38) comprising a first end portion (38.1) fluidly connected to the condensate drainage port (33), and a second end portion (38.2) opposite the first end portion (38.1) and projecting into the steam duct (7) or into the inlet channel (17).

19. Straightening head (6) according to any of claims 1 to 18, which comprises a main body (14) at least partially delimiting the internal chamber (21), and a sole plate (15) which is attached to the main body (14) and comprises the front wall (10).

20. Straightening apparatus (2) comprising a base unit (3) provided with a steam generator (5), and a straightening head (6) according to any of the preceding claims.
